# FASCICULE DE BREVET EUROPEEN

(11) **EP 0 192 223 B1**
(45) Date de publication et mention de la délivrance du brevet: **04.10.1989**
(21) Numéro de dépôt: 86102030.3
(22) Date de dépôt: 18.02.1986
(51) Int. Cl.: B63B 15/00, B63H 9/08

(54) **Mât de bateau à voile**
Mast für Segelboot
Mast for a sailing boat

(30) Priorité: 21.02.1985 FR 8502647
(43) Date de publication de la demande: 27.08.1986
(73) Titulaire: NIRVANA ESPAR SYSTEMS S.A., CH-1400 Yverdon les Bains (CH)
(72) Inventeur: Montandon, Daniel, CH-1400 Yverdon-les-Bains (CH)
(74) Mandataire: Gresset, Jean (FR)

(56) Documents cités:
- EP-A- 0 076 878
- FR-A- 2 394 741
- US-A- 3 835 804
- US-A- 4 269 134
- US-A- 4 480 570

## Description

La présente invention se rapporte aux mâts de bateau à voile. Elle concerne, plus particulièrement, une structure de mât à l'intérieur duquel peut prendre place la tringle d'un enrouleur de voile.

Un mât du type ci-dessus qui correspond au préambule de la revendication 1, est décrit, notamment, dans le brevet US-A 3 835 804 et la demande de brevet français n^{o} 78-18330 (= FR-A 2 394 741). Le mât présente, en section transversale, une portion externe et une portion interne de renforcement. La portion externe a grossièrement la forme d'un fer à cheval dont les extrémités des deux branches délimitent une fente étroite permettant le passage de la voile. La portion interne, qui reçoit la tringle de l'enrouleur de voile, a la forme d'un arc de cercle, de même axe de symétrie que la portion interne et ouvert du même côté qu'elle.

Une telle structure présente le double inconvénient de ne pas permettre un accès facile à l'enrouleur de voile emprisonné à l'intérieur du mât et de ne pas offrir à la voile, lorsqu'elle vient en contact avec les extrémités de la portion externe, un profil suffisamment adouci pour éviter qu'elle soit endommagée.

La présente invention a pour but de fournir un mât de bateau qui ne souffre pas des inconvénients ci-dessus.

Pour atteindre ce but, le mât selon l'invention, qui présente, en section transversale, une portion externe ayant grossièrement la forme d'un fer à cheval et une portion interne disposée à l'intérieur de la portion externe pour la renforcer et ayant la forme d'un arc de cercle, de même axe de symétrie que celle-ci et ouvert du même côté qu'elle, dont les extrémités sont respectivement reliées aux branches du fer à cheval, est caractérisé en ce qu'il possède, en outre, deux portions de fermeture fixées aux extrémités respectives desdites branches et formant deux lèvres qui obturent partiellement l'ouverture du fer à cheval et comprennent chacune une portion creuse de section généralement triangulaire à base arrondie, les bases des deux portions creuses se faisant face en laissant subsister entre elles un espace suffisant pour permettre le passage d'une voile fixée à l'intérieur du mât.

De façon avantageuse, le mât est constitué par l'assemblage de deux profilés formant respectivement les deux portions de fermeture et d'au moins un troisième profilé formant les portions externe et interne.

D'autres caractéristiques de l'invention, ainsi que ses avantages, ressortiront de la description qui va suivre faite en regard de la figure annexée et donnant, à titre explicatif mais nullement limitatif, une forme de réalisation avantageuse d'un tel mât. Cette figure est une vue en coupe transversale d'un mât de bateau selon l'invention.

Le mât représenté sur la figure possède une structure dont la section peut être décomposée en quatre portions, à savoir:
- une portion externe 10 ayant grossièrement la forme d'un fer à cheval, d'axe de symétrie xx', dont la partie traversée par cet axe constitue l'avant du mât;
- une portion interne de renforcement du fer à cheval 12 formée d'une partie sensiblement en arc de cercle 12a, également d'axe de symétrie xx' et ouvert du même côté que le fer à cheval et de deux bras de raccordement 12b reliant respectivement les deux extrémités de l'arc de cercle aux branches du fer à cheval; et
- deux portions de fermeture identiques 14, disposées respectivement au niveau de l'extrémité des branches du fer à cheval, c'est à dire à l'arrière du mât, et formant deux lèvres, dirigées en direction l'une de l'autre, qui laissent subsister entre elles un léger espace.

Pour fixer les idées, et à titre purement indicatif, le rapport entre la dimension du fer à cheval 10 selon l'axe xx' (longueur) et sa plus grande dimension selon une direction perpendiculaire à cet axe (largeur) est d'environ 1, 5. Le rapport entre sa largeur et la dimension de son ouverture est d'environ 1,6. Pour ce qui concerne la portion 12, dont on peut dire, pour simplifier, qu'elle est en forme de _{Q}, l'arc de cercle 12a couvre un angle de 160_{°} à 170_{°} environ et le rapport entre son rayon et la largeur du fer à cheval est d'environ 0,35 à 0,40. La distance qui sépare son centre de la base du fer à cheval représente entre 25% et 30% de sa longueur.

Il apparait immédiatement que, grâce à la présence de la portion de renforcement en _{Q}, une telle structure possède une excellente rigidité. Celle-ci peut encore être améliorée par deux entretoises 12c reliant le corps de l'arc de cercle aux branches du fer à cheval.

La structure ainsi constituée offre, dans sa moitié la plus proche de l'ouverture du fer à cheval, un volume libre qui sert à recevoir la tringle d'un enrouleur de voile. L'espace qui sépare les extrémités des deux lèvres 14 est destiné au passage de la voile.

La forme générale de la structure étant décrite, il y a lieu maintenant de préciser la manière dont elle est réalisée.

Dans l'exemple représenté sur la figure 1, le mât est formé par l'assemblage de quatre profilés A,B,C et D réalisés par étirage en métal ou alliage léger, tel que l'aluminium.

Plus précisément, la portion en fer à cheval 10 et la portion en S2 12 sont constituées par les deux profilés A et B dont l'un A forme l'arrondi du fer à cheval et une partie de ses branches, tandis que l'autre B forme le reste des branches et la totalité de la por- fion en _{Q}. Ces deux profilés sont assemblés par un système à cran en exploitant la relative élasticité des branches du profilé A. Celui-ci comporte, à chaque extrémité, une partie saillante 16, dirigée vers l'intérieur, qui prend place dans un cran 18 ménagé du côté extérieur de l'extrémité correspondante du profilé B. Lors de l'assemblage, l'élasticité du profilé A lui permet de s'ouvrir légèrement pour laisser pénétrer, entre les extrémités de ses branches, les extrémités du profilé B jusqu'à ce que les parties saillantes 16 viennent s'emboîter dans les crans 18.

Les deux autres profilés C et D sont identiques et constituent respectivement les deux portions de fermeture ou lèvres 14 de la structure. Ces profiiés qui obturent partiellement la partie arrière du mât en ne laissant subsister qu'une fente pour le passage de la voile, sont accrochés aux extrémités du profilé B. Ils présentent une paroi arrondie 14a formant l'extrémité de la lèvre et se prolongeant par une paroi 14b regardant vers l'intérieur du mât et par une paroi 14c regardant vers l'extérieur. La paroi 14b a une longueur sensiblement double de celle de la paroi 14c qui se termine au niveau de l'extrémité du profilé B. Enfin, une paroi de renforcement 14d relie l'extrémité de la paroi 14c au milieu de la paroi 14b. L'arrondi de la paroi 14a permet d'offrir à la voile, lorsqu'elle vient en contact avec la lèvre, un profil adouci qui réduit sensiblement son risque d'être endommagée.

L'accrochage des profilés C et D aux extrémités du profilé B est réalisé en deux points. Plus précisément, la paroi 14b se termine par un arrondi 20 qui prend place dans une rainure 22 ménagée sur l'intérieur du profilé B. Un méplat 24 est prévu à la base de l'arrondi 20 pour permettre l'introduction de celui-ci dans la rainure 22. L'autre point d'accrochage se situe à l'extrémité du profilé B qui comporte une partie saillante crantée 26 coopérant avec une autre partie saillante crantée 28, de forme complémentaire, qui prolonge la paroi 14d. Les profilés C et D sont ainsi accrochés au pofilé B par un système à emboitement et par un système à cran.

La paroi 14c comporte avantageusement une ouverture débouchant dans une cavité 30 qui permet la fixation d'une voile auxiliaire.

Afin de garantir le maintien en place des profilés C et D, qui peuvent être soumis de la part de la voile à de fortes sollicitations en direction de l'intérieur du mât, il est avantageux de renforcer leur accrochage à l'aide de rivets 32 fixés dans les parties crantées 26 et 28. Ceci pose cependant un problème. Etant donné, en effet, que l'espace laissé libre entre les extrémités des lèvres est faible, il n'est pas possible, lorsque les profilés C et D sont rivetés, d'accéder à l'enrouleur de voile qui se trouve pratiquement emprisonné dans le mât. Pour résoudre ce problème, les profilés C et D sont réalisés, sur la longueur du mât, en plusieurs tronçons. Les uns sont rivetés, tandis que les autres, au niveau des zones où l'accès de l'enrouleur doit être possible, ne le sont pas et peuvent ainsi être enlevés aisément.

La structure décrite reste sensiblement la même pour toutes les dimensions de mâts. Par contre, la manière dont cette structure est réalisée, et plus particulièrement le nombre de profilés utilisés, peuvent différer. L'exemple décrit, utilisant deux profilés pour constituer la portion en fer à cheval et la portion en Q, concerne une structure dont la section a une longueur de 44 cm et une largeur de 30 cm. Pour un mât de plus grandes dimensions, il peut être avantageux de réaliser le profilé A en deux, voire trois parties. A l'inverse, pour un petit mât, les profilés A et B peuvent être remplacés par un profilé unique. Il faut aussi mentionner que ces deux profilés peuvent être assemblés par soudage, collage ou rivetage.

Il apparaît ainsi, en résumé, que la structure de mât selon l'invention présente, par rapport aux structures de l'art antérieur, le double avantage de permettre un accès facile à l'intérieur du mât tout en donnant à celui-ci une meilleure rigidité et d'éviter l'endommagement de la voile..

## Revendications

1. Mât de bateau à voile présentant, en section transversale, une portion externe (10) ayant grossièrement la forme d'un fer à cheval et une portion interne (12) disposée à l'intérieur de la portion externe pour la renforcer et ayant la forme d'un arc de cercle, de même axe de symétrie que celle-ci et ouvert du même côté qu'elle, dont les extrémités sont respectivement reliées aux branches du fer à cheval, caractérisé en ce qu'il possède, en outre, deux portions de fermeture (14) fixées aux extrémités respectives desdites branches et formant deux lèvres qui obturent partiellement l'ouverture du fer à cheval et comprennent chacune une portion creuse de section généralement triangulaire à base arrondie, les bases des deux portions creuses se faisant face en laissant subsister entre elles un espace suffisant pour permettre le passage d'une voile fixée à l'intérieur du mât.

2. Mât de bateau selon la revendication 1, caractérisé en ce qu'il est constitué par l'assemblage de deux profilés (C, D) formant lesdites portions de fermeture et d'au moins un troisième profilé formant ladite portion externe et ladite portion interne.

3. Mât de bateau selon la revendication 2, caractérisé en ce que lesdites portions externe et interne sont formées par l'assemblage d'au moins deux profilés (A, B).

4. Mât de bateau selon la revendication 3, caractérisé en ce que l'un desdits profilés (B) forme la portion interne et une partie des branches de la portion externe.

5. Mât de bateau selon la revendication 2, caractérisé en ce que les profilés (C, D) formant les portions de fermeture sont fixés aux extrémités des branches du fer à cheval par un système à emboitement et par un système à cran.

6. Mât de bateau selon la revendication 5, caractérisé en ce que les profilés (C, D) formant les portions de fermeture sont, sur la longueur du mât, réalisés en plusieurs tronçons dont certains sont, en plus, fixés par rivetage aux extrémités des branches du fer à cheval.

7. Mât de bateau selon l'une des revendications 3 et 4, caractérisé en ce que les profilés (A, B) formant les portions externe et interne sont assemblés l'un à l'autre par un système à cran.

## Patentansprüche

1. Segelbootsmast, der im Querschnitt einen Außenabschnitt (10) mit etwa Hufeisenform und einen Innenabschnitt (12) aufweist, der im Innern des Außenabschnitts zu dessen Versteifung angeordnet ist und die Form eines Kreisbogens mit gleicher Symmetrieachse wie der Außenabschnitt besitzt, sich zur selben Seite wie dieser öffnet, und dessen Enden jeweils mit den Schenkeln des Hufeisens verbunden sind, dadurch gekennzeichnet, daß er ferner zwei Verschlußabschnitte (14) besitzt, die jeweils an den Enden der genannten Schenkel befestigt sind und zwei Lippen bilden, die die Hufeisen- öffnung teilweise verschließen und die jeder einen hohlen Abschnitt genereller Dreieckform mit abgerundeter Basis umfassen, wobei die Basen der beiden hohlen Abschnitte einander gegenüberliegen unter Belassung eines Zwischenraums hinreichender Größe für den Durchtritt eines im Innern des Mastes befestigten Segels.

2. Bootsmast nach Anspruch 1, dadurch gekennzeichnet, daß er durch Zusammenfügen von zwei Profilen (C, D), die die genannten Verschlußabschnitte bilden, und mindestens eines dritten Profils aufgebaut ist, das den genannten Außenabschnitt und Innenabschnitt bildet.

3. Bootsmast nach Anspruch 2, dadurch gekennzeichnet, daß der Außen- und Innenabschnitt durch Zusammenfügen mindestens zweier Profile (A, B) gebildet sind.

4. Bootsmast nach Anspruch 3, dadurch gekennzeichnet, daß eines der Profile (B) den Innenabschnitt und einen Teil der Außenabschnittsschenkel bildet.

5. Bootsmast nach Anspruch 2, dadurch gekennzeichnet, daß die die Verschlußabschnitte bildenden Profile (C, D) an den Enden der Hufeisenschenkel durch ein Einbettsystem und ein Rastsystem befestigt sind.

6. Bootsmast nach Anspruch 5, dadurch gekennzeichnet, daß die die Verschlußabschnitte bildenden Profile (C, D) in Mastlängsrichtung in mehreren Teilstücken realisiert sind, von denen bestimmte Stücke zusätzlich durch Vernieten an den Enden der Hufeisenschenkel befestigt sind.

7. Bootsmast nach einem der Ansprüche 3 und 4, dadurch gekennzeichnet, daß die den Außen- und Innenabschnitt bildenden Profile (A, B) miteinander durch ein Rastsystem verbunden sind.

## Claims

1. A mast for a sail boat having a cross-section which exhibits an external portion (10) having roughly the form of a horseshoe and an internal portion (12) arranged within the external portion for reinforcement thereof and having the form of an arc of a circle with the same axis of symmetry and open on the same side as the external portion, the ends of said arc being respectively coupled to the arms of the horseshoe, characterized in that it further comprises two closing portions (14) fixed to the respective ends of said arms and forming two lips which partially close the horseshoe opening and which each comprise a hollow portion having a generally triangular cross-section with a rounded base, the bases of the two hollow portions facing each other and leaving between them sufficient space to allow passage of a sail retained within the mast.

2. A mast according to claim 1, characterized in that it is made up of the assembly of two extrusions (C, D) forming said closing portions and at least a third extrusion forming said external portion and said internal portion.

3. A mast according to claim 2, characterized in that said external and internal portions are formed by the assembly of at least two extrusions (A, B).

4. A mast according to claim 3, characterized in that one of said extrusions (B) forms the internal portion and a part of the arms of the external portion.

5. A mast according to claim 2, characterized in that the extrusions (C, D) forming the closing portions are fastened to the ends of the horseshoe arms by a nesting system and by a catch system.

6. A mast according to claim 5, characterized in that the extrusions (C, D) forming the closing portions comprise a plurality of sections over the length of the mast, certain of said sections being additionally fixed to the ends of the horseshoe arms by riveting.

7. A mast according to claim 3, characterized in that the extrusions (A, B) forming the external and internal portions are assembled by a catch system.
